# EUROPÄISCHE PATENTSCHRIFT

(11) **EP 1 918 791 B1**
(45) Veröffentlichungstag und Bekanntmachung des Hinweises auf die Patenterteilung: **10.06.2009**
(21) Anmeldenummer: 07020869.9
(22) Anmeldetag: 25.10.2007
(51) Int. Cl.: G04B 18/02

(54) **Rückerloses Schwingsystem für eine Uhr**
Regulator-free oscillation system for a clock
Système vibratoire sans regulateur pour une horloge

(30) Priorität: 03.11.2006 DE 102006052245
(43) Veröffentlichungstag der Anmeldung: 07.05.2008
(73) Patentinhaber: Lange Uhren GmbH, 01768 Glashütte (DE)
(72) Erfinder: Großmann, Lutz, 01798 Glashütte (DE); Gaßmann, Jörg, 01237 Dresden (DE)
(74) Vertreter: Klein, Thomas

(56) Entgegenhaltungen:
- CH-A- 37 529
- DE-B1- 2 027 284
- DE-U- 7 324 330

## Beschreibung

Die Ereindung bezieht sich auf ein rückerloses Schwingsystem für eine Uhr, mit einer Spiralfeder, deren innerer Ansteckpunkt insbesondere mittels einer Spiralrolle mit einer Unruhwelle verbunden ist und deren äußerer Ansteckpunkt mit einem Halteelement, insbesondere mit einem Spiralklötzchen verbunden ist.

Ein Schwingsystem einer Uhr ist isochron, wenn sie bei jeder Amplitude die gleiche Schwingdauer hat. Amplitude ist dabei die Schwingungsweite der Unruh. Die Amplitude schwankt in Abhängigkeit von dem Aufzugszustand und unter anderem den Reibungsverhältnissen in der Uhr. Z.B. ist die Reibung der Unruh in den Flachlagen anders als in den Hängelagen. Damit hat die Uhr üblicherweise in der Flachlage eine höhere Amplitude als in den Hängelagen.

Eine Möglichkeit den Isochronismusfehler zu beseitigen besteht in der Verwendung eines Rückers (DE 20 27 284 A1). Abhängig vom Abstand der Rückerstifte können bei kleinen Amplituden Schwingungen beschleunigt oder verlangsamt werden. Damit muß die Uhr aber ohne Rücker bei kleinen Amplituden deutlich schneller gehen als bei großen Amplituden. Dieser Zustand ist durch entsprechende Wahl der Ansteckpunkte erreichbar.

Die Verwendung eines Rückers ist aufwendig. Darüber hinaus können durch den Rücker zusätzliche lsochronismusfehler entstehen. Weiterhin können Rückerstifte verschleißen und damit das Langzeitverhalten der Uhr negativ beeinträchtigen.

Eine andere Möglichkeit den Isochronismusfehler zu minimieren wird in einem rückerlosen Schwingsystem (CH 375297) durch eine Masseabtragung oder eine Massevermehrung der Unruh gelöst.

Aufgabe der Erfindung ist es daher ein Schwingsystem der eingangs genannten Art zu schaffen, durch die der lsochronismusfehler auf einfache Weise verringerbar ist.

Diese Aufgabe wird erfindungsgemäß dadurch gelöst, daß der dem Halteelement benachbarte Endbereich der Spiralfeder in einer zur Unruhwelle rechtwinkligen Ebene angeordnet ist, um eingestellt positioniert zu werden.

Dabei kann der Endbereich radial zur Unruhwelle verstellbar oder auch um eine zur Unruhwelle parallele Achse schwenkbar einstellbar sein.

Durch diese Ausbildung kann eine genau einstellbare Dezentralisierung der Spiralfeder vorgenommen werden, wodurch der Isochronismusfehler zumindest erheblich reduziert, wenn nicht sogar vollständig beseitigt wird.

Durch die erfindungsgemäße Ausbildung ist es möglich auf einen Rücker vollständig zu verzichten.

Damit können auch keine neuen, durch einen Rücker bedingten Isochronismusfehler auftreten.

Eine Ausführung der Erfindung besteht darin, daß der äußere Ansteckpunkt der Spiralfeder an dem Halteelement, insbesondere an dem Spiralklötzchen befestigt ist, wobei das Halteelement radial zur Unruhwelle und/oder um die zur Unruhwelle parallele Achse schwenkbar verstellbar einstellbar ist.

In einer weiteren Ausbildung der Erfindung kann der äußere Ansteckpunkt der Spiralfeder an dem Halteelement, insbesondere an dem Spiralklötzchen radial zur Unruhwelle und/oder um die zur Unruhwelle parallele Achse schwenkbar verstellbar angeordnet und arretierbar sein.

Eine weitere Ausbildungsmöglichkeit der Erfindung besteht darin, daß das äußere Ende der Spiralfeder an dem Halteelement, insbesondere an dem Spiralklötzchen befestigt ist, wobei der dem Halteelement benachbarte Endbereich der Spiralfeder in einem Abstand zum Halteelement an einem annähernd quer zur Längserstreckung der Spiralfeder verstellbaren Stellelement permanent in Anlage ist.

Um eine Vorspannung auf die Spiralfeder auszuüben ist es möglich, daß der dem Halteelement benachbarte Endbereich der Spiralfeder um einen flachen Winkel radial nach außen abgebogen ist oder daß das äußere Ende der Spiralfeder unter Erzeugung einer Vorspannung in der zur Unruhwelle rechtwinkligen Ebene auf den dem Halteelement benachbarten Endbereich der Spiralfeder an dem Halteelement befestigt ist.

Die zur Unruhwelle parallele Achse, um die das äußere Ende der Spiralfeder schwenkbar verstellbar einstellbar ist, kann sich durch das Spiralklötzchen, insbesondere mittig durch das Spiralklötzchen erstrecken.

Es ist aber auch möglich, daß die zur Unruhwelle parallele Achse sich in einem Abstand zum Spiralklötzchen erstreckt.

Zur Halterung des Spiralklötzchens kann das Spiralklötzchen auf einem feststehenden Spiralklötzchenträger angeordnet sein.

Zur Einstellbarkeit des Endbereichs der Spiralfeder kann das Spiralklötzchen auf einem Spiralklötzchenträger angeordnet sein, der um die zur Unruhwelle parallele Achse schwenkbar einstellbar ist.

Zur weiteren Einstellbarkeit kann das radial abgebogene äußere Ende der Spiralfeder in einer Radialführung des feststehenden Halteelements verschiebbar sowie in seiner Sollposition am Halteelement arretierbar sein.

Das äußere Ende der Spiralfeder kann in der zur Unruhwelle senkrechten Ebene nach außen abgebogen sein.

Dabei kann das in der zur Unruhwelle senkrechten Ebene abgebogene äußere Ende der Spiralfeder in einer Radialführung des feststehenden Halteelements verschiebbar sowie in seiner Sollposition am Halteelement arretierbar sein.

Eine weitere Möglichkeit besteht darin, daß das äußere Ende der Spiralfeder sich etwa tangential zur Unruhwelle erstreckt, wobei das äußere Ende der Spiralfeder mit einer Breguet-Endkurve versehen sein kann.

Das radial abgebogene oder sich etwa tangential erstreckende äußere Ende der Spiralfeder kann in einer Radialführung verschiebbar sowie in einer Sollposition arretierbar sein.

Die erfindungsgemäße radiale Verstellbarkeit und/oder Schwenkbarkeit des äußeren Endes der Spiralfeder ist vorteilhaft bei Spiralfedern mit den unterschiedlichsten Querschnitten anwendbar.

So kann die Spiralfeder einen Rechteckquerschnitt oder aber auch einen Kreisquerschnitt besitzen. Sie kann aber auch jeden anderen Querschnitt, insbesondere einen einem Rechteckquerschnitt oder Kreisquerschnitt angenäherten Querschnitt besitzen.

Ausführungsbeispiele der Erfindung sind in der Zeichnung dargestellt und werden im folgenden näher beschrieben. Es zeigen
- Figur 1: eine Draufsicht auf eine spannungsfreie Spiralfeder
- Figur 2: eine Draufsicht auf ein erstes Ausführungsbeispiel einer Spiralfeder welche durch Verschiebung des äußeren Ansteckpunktes der Spiralfeder zur Unruhwelle hin dezentralisiert ist
- Figur 3: eine Draufsicht auf die Spiralfeder nach Figur 2 welche durch Verschiebung des äußeren Ansteckpunktes der Spiralfeder von der Unruhwelle weg dezentralisiert ist
- Figur 4: eine Draufsicht auf ein zweites Ausführungsbeispiel einer Spiralfeder welche durch rotatorische Verstellung des äußeren Ansteckpunktes der Spiralfeder zur Unruhwelle hin dezentralisiert ist
- Figur 5: eine Draufsicht auf die Spiralfeder nach Figur 4 welche durch rotatorische Verstellung des äußeren Ansteckpunktes der Spiralfeder von der Unruhwelle weg dezentralisiert ist
- Figur 6: eine Draufsicht auf ein drittes Ausführungsbeispiels einer Spiralfeder welche durch sowohl Verschiebung als auch rotatorische Verstellung des äußeren Ansteckpunktes der Spiralfeder zur Unruhwelle dezentralisierbar ist
- Figur 7: eine Draufsicht ein viertes Ausführungsbeispiel einer Spiralfeder mit nicht vorgespanntem Endbereich
- Figur 8: Eine Draufsicht auf die Spiralfeder nach Figur 7 in einer Zentrallage
- Figur 9: Eine Draufsicht auf die Spiralfeder nach Figur 7 in einer Extremdezentralisierungslage
- Figur 10: Eine Draufsicht auf die Spiralfeder nach Figur 7 in einer zweiten Extremdezentralisierungslage
- Figur 11: Eine Draufsicht auf den Verstellbereich des Endbereichs der Spiralfeder nach Figur 7.

Die in den Figuren dargestellten Spiralfedern 1, 1', 1", 1"' einer Unruh für eine Uhr sind mit ihrem inneren Ansteckpunkt 4 an einer Spiralrolle befestigt, die auf einer nicht dargestellten Unruhwelle konzentrisch fest angeordnet ist.

Unruhwelle und Spiralrolle 2 sind um eine Drehachse 3 drehbar gelagert.

Die radial äußeren Enden 5 der Spiralfedern 1, 1', 1", 1"' sind in der zur Unruhwelle senkrechten Ebene nach außen gebogen und an einem Spiralklötzchen 6 befestigt und weisen einen äußeren Ansteckpunkt 14 auf.

In Figur 1, die eine Spiralfeder 1 nach dem Stand der Technik zeigt, ist das Spiralklötzchen 6 an einem nicht dargestellten Spiralklötzchenträger fest angeordnet. Die Spiralfeder 1 befindet sich in einer zur Drehachse 3 der Unruhwelle zentralisierten Position.

In Figur 2 ist das Spiralklötzchen 6 in einer an einem nicht dargestellten Spiralklötzchenträger fest angeordneten Radialführung 7 radial verschiebbar angeordnet und mit ihm das äußere Ende der Spiralfeder 1' derart radial nach innen verschoben sowie in dieser Position arretiert, daß die Spiralfeder 1' zur Drehachse 3 der Unruhwelle hin dezentralisiert ist.

Figur 3 zeigt dieselbe Anordnung wie Figur 2.

Dabei ist aber das Spiralklötzchen 6 in der Radialführung 7 und mit ihm das äußere Ende der Spiralfeder 1' derart radial nach außen verschoben sowie in dieser Position arretiert, daß die Spiralfeder 1' von der Drehachse 3 der Unruhwelle weg dezentralisiert ist.

Bei dem Ausführungsbeispiel der Figuren 4 und 5 ist das Spiralklötzchen 6 ortsfest an einem nicht dargestellten Spiralklötzchenträger angeordnet aber um seine zur Drehachse 3 der Unruhwelle parallele mittige Achse 8 drehbar einstellbar und in der eingestellten Drehposition arretierbar.

In Figur 4 ist das Spiralklötzchen 6 im Uhrzeigersinn um die Achse 8 verdreht und arretiert, so daß die Spiralfeder 1" zur Drehachse 3 der Unruhwelle hin verdreht und damit die Spiralfeder 1" in Bezug auf die Unruhwelle dezentralisiert ist.

Figur 5 zeigt dieselbe Anordnung wie Figur 4.

Dabei ist das Spiralklötzchen 6 im Gegenuhrzeigersinn um die Achse 8 verdreht und arretiert, so daß das äußere Ende 5 der Spiralfeder 1" von der Drehachse 3 der Unruhwelle weg verdreht und damit die Spiralfeder 1" in Bezug auf die Unruhwelle dezentralisiert ist.

In Figur 6 ist durch zwei Pfeile 9 symbolisch dargestellt, daß das Spiralklötzchen 6 und mit ihm das äußere Ende 5 der Spiralfeder 1"' auf einer gedachten Kreisbahn, deren Schwenkachse entfernt von der Drehachse 3 der Unruhwelle liegt, bewegt wird. Dazu kann das Spiralklötzchen 6 fest mit einem nicht dargestellten Spiralklötzchenträger verbunden sein, der um eine zur Drehachse 3 parallele Achse geschwenkt wird.

Je nach dem, ob die Schwenkachse weit entfernt oder nahe dem Spiralklötzchen 6 angeordnet ist, wird mehr eine translatorische oder mehr eine rotatorische Bewegung des Spiralklötzchens 6 erzeugt.

In den Figuren 7 bis 11 ist das äußere Ende 5 der Spiralfeder 1"" an dem ortsfesten Spiralklötzchen 6 befestigt. Das Spiralklötzchen weist einen sich in Richtung des dem Spiralklötzchen 6 benachbarten Endbereichs 10 der Spiralfeder 1"" erstreckenden Klötzchenarm 11 auf, der eine annähernd quer zur Längserstreckung des Endbereichs 10 der Spiralfeder 1"" sich erstreckende durchgehende Gewindebohrung besitzt.

In die Gewindebohrung ist eine Stellschraube 12 eingeschraubt, die an ihrem dem Endbereich 10 abgewandten Ende einen Schraubenkopf 13 zum Verdrehen der Stellschraube 12 besitzt.

Mit der Stirnseite ihres dem Schraubenkopf 13 entgegengesetzten Endes ist die Stellschraube 12 an einem der äußeren Ansteckpunkt 14 an dem Endbereich 10 der Spiralfeder 1"" in Anlage.

Wie insbesondere in Figur 11 zu sehen ist, kann durch Verstellen der Stellschraube 12 der äußere Ansteckpunkt der Spiralfeder 1 "" mehr oder weniger weit ausgelenkt werden. Durch den jeweiligen Auslenkungswinkel β kann auch die Gangkurve beeinflußt werden.

Die Spiralfeder 1"" ist zu Beginn ihres Endbereichs 10 um einen flachen Winkel nach außen abgebogen und mit dem äußeren Ende 5 derart im Spiralklötzchen 6 fest angespannt, daß der Endbereich 10 immer mit Vorspannung an der Stellschraube 12 in Anlage ist.

Bei der Montage wird die Stellschraube 12 entsprechend Figur 7 in eine weitgehend nicht aus dem Klötzchenarm 11 herausragende Stellung gebracht und beeinflußt nicht die Spiralfeder 1"".

Da die Unruhwelle positionsfest ist, ist die Spiralfeder 1"" stark verzerrt.

Danach wird entsprechend Figur 8 die Stellschraube 12 dazu benutzt die Spiralfeder 1"" in eine zentrale Lage in Bezug auf die Unruhwelle zu bringen.

Die Figuren 9 und 10 zeigen die beiden Extremzentralisierungslagen, in die die Spiralfeder 1"" gebracht werden kann, womit ein Isochronismusfehler verringerbar ist.

Die Eigenvorspannung der Spiralfeder 1"" muß so groß sein, daß der Endbereich 10 auch bei einem geringen Auslenken der Spiralfeder 1"" entsprechend Figur 9 selbst bei einem "Atmen" der Spiralfeder 1"" nicht von der Stellschraube 12 abheben kann.

Dies würde sonst eine Verlängerung der schwingenden Spiralfederlänge zur Folge haben und sich auf den Gang auswirken.

### Bezugszeichenliste

- 1: Spiralfeder
- 1': Spiralfeder
- 1": Spiralfeder
- 1"': Spiralfeder
- 1"": Spiralfeder
- 2: Spiralrolle
- 3: Drehachse
- 4: innerer Ansteckpunkt
- 5: äußeres Ende
- 6: Spiralklötzchen
- 7: Radialführung
- 8: Achse
- 9: Pfeile
- 10: Endbereich
- 11: Klötzchenarm
- 12: Stellschraube
- 13: Schraubenkopf
- 14: äußerer Ansteckpunkt

## Patentansprüche

1. Rückerloses Schwingsystem für eine Uhr, mit einer Spiralfeder, deren innerer Ansteckpukt insbesondere mittels einer Spiralrolle mit einer Unruhwelle verbunden ist und deren äußerer Ansteckpunkt mit einem Halteelement, insbesondere mit einem Spiralklötzchen verbunden ist, **dadurch gekennzeichnet, daß** der dem Halteelement benachbarte Endbereich (10) der Spiralfeder (1', 1'', 1''', 1 '''') in einer zur Unruhwelle rechtwinkligen Ebene angeordnet ist, um eingestellt positioniert zu werden.

2. Schwingsystem nach Anspruch 1, **dadurch gekennzeichnet, daß** der Endbereich (10) radial zur Unruhwelle verstellbar einstellbar ist.

3. Schwingsystem nach einem der vorhergehenden Ansprüche, **dadurch gekennzeichnet, daß** der Endbereich (10) um eine zur Unruhwelle parallele Achse (8) schwenkbar einstellbar ist.

4. Schwingsystem nach einem der vorhergehenden Ansprüche, **dadurch gekennzeichnet, daß** der äußere Ansteckpunkt (14) der Spiralfeder (1', 1'', 1''') an dem Halteelement, insbesondere an dem Spiralklötzchen (6) befestigt ist, wobei das Halteelement radial zur Unruhwelle und/oder um die zur Unruhwelle parallele Achse (8) schwenkbar verstellbar einstellbar ist.

5. Schwingsystem nach einem der Ansprüche 1 bis 3, **dadurch gekennzeichnet, daß** der äußere Ansteckpunkt (14) der Spiralfeder (1', 1'', 1''') an dem Halteelement, insbesondere an dem Spiralklötzchen (6) radial zur Unruhwelle und/oder um die zur Unruhwelle parallele Achse (8) schwenkbar verstellbar angeordnet und arretierbar ist.

6. Schwingsystem nach einem der Ansprüche 1 bis 3, **dadurch gekennzeichnet, daß** der äußerer Ansteckpunkt (14) der Spiralfeder (1', 1", 1''') an dem Halteelement, insbesondere an dem Spiralklötzchen-(6) befestigt ist, wobei der dem Halteelement benachbarte Endbereich (10) der Spiralfeder (1'''') in einem Abstand zum Halteelement an einem annähernd quer zur Längserstreckung der Spiralfeder (1'''') verstellbaren Stellelement permanent in Anlage ist.

7. Schwingsystem nach Anspruch 5, **dadurch gekennzeichnet, daß** der dem Halteelement benachbarte Endbereich (10) der Spiralfeder (1"") um einen flachen Winkel radial nach außen abgebogen ist.

8. Schwingsystem nach Anspruch 5, **dadurch gekennzeichnet, daß** das äußere Ende (5) der Spiralfeder (1'''') unter Erzeugung einer Vorspannung in der zur Unruhwelle rechtwinkligen Ebene auf den dem Halteelement benachbarten Endbereich (10) der Spiralfeder (1'''') an dem Halteelement befestigt ist.

9. Schwingsystem nach einem der Ansprüche 3 bis 5, **dadurch gekennzeichnet, daß** die zur Unruhwelle parallele Achse (8) sich durch das Spiralklötzchen (6) erstreckt.

10. Schwingsystem nach einem der Ansprüche 3 bis 5, **dadurch gekennzeichnet, daß** die zur Unruhwelle parallele Achse sich in einem Abstand zum Spiralklötzchen erstreckt.

11. Schwingsystem nach einem der vorhergehenden Ansprüche, **dadurch gekennzeichnet, daß** das Spiralklötzchen auf einem feststehenden Spiralklötzchenträger angeordnet ist.

12. Schwingsystem nach Anspruch 3, **dadurch gekennzeichnet, daß** das Spiralklötzchen auf einem Spiralklötzchenträger angeordnet ist, der um die zur Unruhwelle parallele Achse schwenkbar einstellbar ist.

13. Schwingsystem nach Anspruch 12, **dadurch gekennzeichnet, daß** das Spiralklötzchen um eine weitere zur Unruhwelle parallele Achse drehbar einstellbar auf dem Spiralklötzchenträger angeordnet ist.

14. Schwingsystem nach einem der vorhergehenden Ansprüche, **dadurch gekennzeichnet, daß** das äußere Ende (5) der Spiralfeder (1', 1", 1''') in der zur Unruhwelle senkrechten Ebene nach außen abgebogen ist.

15. Schwingsystem nach den Ansprüchen 5 und 14, **dadurch gekennzeichnet, daß** das in der zur Unruhwelle senkrechten Ebene nach außen abgebogene äußere Ende der Spiralfeder in einer Radialführung des-feststehenden Halteelements-verschiebbar sowie in seiner Sollposition am Halteelement arretierbar ist.

16. Schwingsystem nach einem der Ansprüche 1 bis 13, **dadurch gekennzeichnet, daß** das äußere Ende der Spiralfeder sich etwa tangential zur Unruhwelle erstreckt.

17. Schwingsystem nach Anspruch 16, **dadurch gekennzeichnet, daß** das äußere Ende der Spiralfeder mit einer Breguet-Endkurve versehen ist.

18. Schwingsystem nach Anspruch 4, **dadurch gekennzeichnet, daß** das radial abgebogene oder sich tangential erstreckende äußere Ende (5) der Spiralfeder (1', 1''') an dem Halteelement fest angeordnet und das Halteelement in einer feststehenden Radialführung (7) verschiebbar sowie in einer Sollposition arretierbar ist.

19. Schwingsystem nach einem der vorhergehenden Ansprüche, **dadurch gekennzeichnet, daß** die Spiralfeder einer Rechteckquerschnitt besitzt.

20. Schwingsystem nach einem der Ansprüche 1 bis 18, **dadurch gekennzeichnet, daß** die Spiralfeder einer Kreisquerschnitt besitzt.

## Claims

1. Index-free vibration system for a watch, having a balance spring, the inner fastening point of which is connected to a balance staff by means of a collet, and the outer fastening point of which is connected to a retaining element, in particular by means of a balance spring stud, **characterized in that** the end region (10) of the balance spring (1', 1'', 1''', 1'''') which is adjacent to the retaining element is arranged in a plane at right angles to the balance staff, in order to be positioned so as to be set.

2. Vibration system according to Claim 1, **characterized in that** the end region (10) can be set in an adjustable manner radially to the balance staff.

3. Vibration system according to one of the preceding Claims, **characterized in that** the end region (10) can be set enabling it to be pivoted about an axis (8) parallel to the balance staff.

4. Vibration system according to one of the preceding Claims, **characterized in that** the outer fastening point (14) of the balance spring (1', 1'', 1''') is attached to the retaining element, in particular to the balance spring stud (6), the retaining element being capable of being set radially in relation to the balance staff and/or being capable of adjustment by causing it to pivot about the axis (8) parallel to the balance staff.

5. Vibration system according to one of Claims 1 to 3, **characterized in that** the outer fastening point (14) of the balance spring (1', 1'', 1''') to the retaining element, in particular to the balance spring stud (6), can be arranged and held in place radially in relation to the balance staff, and/or can be capable of adjustment by being caused to pivot about the axis (8) parallel to the balance staff.

6. Vibration system according to one of Claims 1 to 3, **characterized in that** the outer fastening point (14) of the balance spring (1', 1'', 1''') is attached to the retaining element, in particular to the balance spring stud (6), the end region (10) of the balance spring (1'''') adjacent to the retaining element being permanently in bearing contact at a distance from the retaining element with a positioning element that is capable of being adjusted approximately transversely in relation to the longitudinal extent of the balance spring (1'''').

7. Vibration system according to Claim 5, **characterized in that** the end region (10) of the balance spring (1'''') adjacent to the retaining element is bent radially outwards through a flat angle.

8. Vibration system according to Claim 5, **characterized in that** the outer end (5) of the balance spring (1'''') is attached to the retaining element under the generation of a tension in the plane perpendicular to the balance staff on the end region (10) of the balance spring (1'''') adjacent to the retaining element.

9. Vibration system according to one of Claims 3 to 5, **characterized in that** the axis (8) parallel to the balance staff extends through the balance spring stud (6).

10. Vibration system according to one of Claims 3 to 5, **characterized in that** the axis parallel to the balance staff extends at a distance to the balance spring stud.

11. Vibration system according to one of the preceding Claims, **characterized in that** the balance spring stud is arranged on a fixed balance spring stud carrier.

12. Vibration system according to Claim 3, **characterized in that** the balance spring stud is arranged on a balance spring stud carrier, which is capable of being set by causing it to pivot about the axis parallel to the balance staff.

13. Vibration system according to Claim 12, **characterized in that** the balance spring stud is so arranged on the balance spring stud carrier that it is capable of being set by causing it to rotate about a further axis parallel to the balance staff.

14. Vibration system according to one of the preceding Claims, **characterized in that** the outer end (5) of the balance spring (1', 1'', 1''') is bent outwards in the plane perpendicular to the balance staff.

15. Vibration system according to Claims 5 and 14, **characterized in that** the outer end of the balance spring that is bent outwards in the plane perpendicular to the balance staff can be displaced in a radial guide of the fixed retaining element and can be held in place in its predetermined position on the retaining element.

16. Vibration system according to one of Claims 1 to 13, **characterized in that** the outer end of the balance spring extends more or less tangentially to the balance staff.

17. Vibration system according to Claim 16, **characterized in that** the outer end of the balance spring is provided with a Breguet terminal curve.

18. Vibration system according to Claim 4, **characterized in that** the radially bent or tangentially extending outer end (5) of the balance spring (1', 1''') is arranged fixed to the retaining element, and **in that** the retaining element is capable of displacement in a fixed radial guide (7) and of being held in place in a predetermined position.

19. Vibration system according to one of the preceding Claims, **characterized in that** the balance spring possesses a rectangular cross section.

20. Vibration system according to one of Claims 1 to 18, **characterized in that** the balance spring possesses a circular cross section.

## Revendications

1. Système oscillant sans régulateur pour une montre, comprenant un ressort spiral dont le point d'accrochage interne est connecté en particulier au moyen d'un rouleau spiral à un arbre de balancier et dont le point d'accrochage externe est connecté à un élément de retenue, en particulier un petit bloc spiral, **caractérisé en ce que** la région d'extrémité (10) du ressort spiral (1', 1", 1''', 1"") adjacente à l'élément de retenue est disposée dans un plan à angle droit par rapport à l'arbre de balancier, afin d'être positionnée de manière ajustée.

2. Système oscillant selon la revendication 1, **caractérisé en ce que** la région d'extrémité (10) peut être ajustée de manière réglable radialement par rapport à l'arbre de balancier.

3. Système oscillant selon l'une quelconque des revendications précédentes, **caractérisé en ce que** la région d'extrémité (10) peut être ajustée de manière à pouvoir pivoter autour d'un axe (8) parallèlement à l'arbre de balancier.

4. Système oscillant selon l'une quelconque des revendications précédentes, **caractérisé en ce que** le point d'accrochage externe (14) du ressort spiral (1', 1'', 1''') est fixé à l'élément de retenue, en particulier au petit bloc spiral (6), l'élément de retenue pouvant être ajusté de manière déplaçable et pivotante radialement par rapport à l'arbre de balancier et/ou autour de l'axe (8) parallèle à l'arbre de balancier.

5. Système oscillant selon l'une quelconque des revendications 1 à 3, **caractérisé en ce que** le point d'accrochage externe (14) du ressort spiral (1', 1", 1''') est disposé sur l'élément de retenue, en particulier sur le petit bloc spiral (6), de manière à pouvoir être déplacé et pivoté radialement par rapport à l'arbre de balancier et/ou autour de l'axe (8) parallèle à l'arbre de balancier, et peut être bloqué.

6. Système oscillant selon l'une quelconque des revendications 1 à 3, **caractérisé en ce que** le point d'accrochage externe (14) du ressort spiral (1', 1", 1''') est fixé à l'élément de retenue, en particulier au petit bloc spiral (6), la région d'extrémité (10) du ressort spiral (1"") adjacente à l'élément de retenue étant en appui permanent à distance de l'élément de retenue contre un élément de commande déplaçable approximativement transversalement à l'étendue longitudinale du ressort spiral (1"").

7. Système oscillant selon la revendication 5, **caractérisé en ce que** la région d'extrémité (10) du ressort spiral (1"") adjacente à l'élément de retenue est courbée radialement vers l'extérieur d'un angle plat.

8. Système oscillant selon la revendication 5, **caractérisé en ce que** l'extrémité extérieure (5) du ressort spiral (1"") est fixée à l'élément de retenue en produisant une précontrainte dans le plan perpendiculaire à l'arbre de balancier sur la région d'extrémité (10) du ressort spiral (1"") adjacente à l'élément de retenue.

9. Système oscillant selon l'une quelconque des revendications 3 à 5, **caractérisé en ce que** l'axe (8) parallèle à l'arbre de balancier s'étend à travers le petit bloc spiral (6).

10. Système oscillant selon l'une quelconque des revendications 3 à 5, **caractérisé en ce que** l'axe parallèle à l'arbre de balancier s'étend à distance du petit bloc spiral.

11. Système oscillant selon l'une quelconque des revendications précédentes, **caractérisé en ce que** le petit bloc spiral est disposé sur un support de petit bloc spiral fixe.

12. Système oscillant selon la revendication 3, **caractérisé en ce que** le petit bloc spiral est disposé sur un support de petit bloc spiral qui peut être ajusté de manière à pouvoir pivoter autour de l'axe parallèle à l'arbre de balancier.

13. Système oscillant selon la revendication 12, **caractérisé en ce que** le petit bloc spiral est disposé sur le support de petit bloc spiral de manière à pouvoir être ajusté de manière rotative autour d'un autre axe parallèle à l'arbre de balancier.

14. Système oscillant selon l'une quelconque des revendications précédentes, **caractérisé en ce que** l'extrémité extérieure (5) du ressort spiral (1', 1", 1"') est courbée vers l'extérieur dans le plan perpendiculaire à l'arbre de balancier.

15. Système oscillant selon les revendications 5 et 14, **caractérisé en ce que** l'extrémité extérieure du ressort spiral courbée vers l'extérieur dans le plan perpendiculaire à l'arbre de balancier peut être déplacée dans un guide radial de l'élément de retenue fixe et peut être bloquée dans sa position de consigne sur l'élément de retenue.

16. Système oscillant selon l'une quelconque des revendications 1 à 13, **caractérisé en ce que** l'extrémité extérieure du ressort spiral s'étend approximativement tangentiellement à l'arbre de balancier.

17. Système oscillant selon la revendication 16, **caractérisé en ce que** l'extrémité extérieure du ressort spiral est pourvue d'une courbe de bout de Breguet.

18. Système oscillant selon la revendication 4, **caractérisé en ce que** l'extrémité extérieure (5) du ressort spiral (1', 1"') courbée radialement ou s'étendant tangentiellement est fixée à l'élément de retenue et l'élément de retenue peut être déplacé dans un guide radial fixe (7) ou être bloqué dans une position de consigne.

19. Système oscillant selon l'une quelconque des revendications précédentes, **caractérisé en ce que** le ressort spiral possède une section transversale rectangulaire.

20. Système oscillant selon l'une quelconque des revendications 1 à 18, **caractérisé en ce que** le ressort spiral possède une section transversale circulaire.
